# EUROPÄISCHE PATENTSCHRIFT

(11) **EP 0 834 367 B1**
(45) Veröffentlichungstag und Bekanntmachung des Hinweises auf die Patenterteilung: **24.01.2001**
(21) Anmeldenummer: 97114505.7
(22) Anmeldetag: 21.08.1997
(51) Int. Cl.: B22D 43/00, C21C 5/46, F27D 3/15

(54) **Konverterverschlussschwimmer**
Float for converter closure
Flotteur pour fermeture de convertisseur

(30) Priorität: 01.10.1996 DE 29617115 U
(43) Veröffentlichungstag der Anmeldung: 08.04.1998
(73) Patentinhaber: BECK u. KALTHEUNER, FEUERFESTE ERZEUGNISSE GmbH & CO. KG, D-58840 Plettenberg (DE)
(72) Erfinder: Küppers, Diethardt, 58840 Plettenberg (DE); Dogan, Gürsel, 47249 Duisburg (DE)
(74) Vertreter: Grünecker, Kinkeldey, Stockmair & Schwanhäusser Anwaltssozietät

(56) Entgegenhaltungen:
- DE-U- 9 005 499
- GB-A- 2 236 837
- GB-A- 2 259 975
- US-A- 4 494 734
- US-A- 4 709 903

## Beschreibung

Die Erfindung betrifft einen Konverterverschlußschwimmer, der einen aus einem feuerfesten Werkstoff bestehenden Schwimmerkörper und eine im Schwimmerkörper fixierbare Führungsstange aufweist.

Derartige Schwimmer sind aus dem Stand der Technik wohlbekannt und werden beispielsweise zum Zurückhalten der Schlacke in einem Konverter verwendet. Die Schwimmer bestehen in den meisten Fällen aus einer Halbkugel aus Beton mit definierter Dichte und einer eingebauten Führungsstange. Die Schwimmer schwimmen gegen Ende eines Konverterabstiches zwischen Stahl und Schlacke und verhindern, daß Schlacke aus dem Konverter fließt. Teilweise ist die Führungsstange bereits in dem Schwimmerkörper eingebaut, wenn der Schwimmer vom Hersteller geliefert wird. Aus Platz- oder Transportgründen wird es jedoch manchmal bevorzugt, wenn der Schwimmer zweiteilig vom Hersteller geliefert wird. Der Zusammenbau wird dann beim Abnehmer vorgenommen. Es wurden bereits eine Vielzahl von Verbindungsmöglichkeiten für den Schwimmerkörper und die Führungsstangen vorgeschlagen, die jedoch alle sehr aufwendig sind und darüber hinaus spezielle Werkzeuge, Mörtel oder sonstige Handhabungsgegenstände erfordern.

Aus der GB-A-2 259 975 ist bereits ein Konverterverschlußschwimmer bekannt, der einen Schwimmerkörper und eine im Schwimmerkörper fixierte Führungsstange aufweist. Der Schwimmerkörper besitzt eine Durchgangsöffnung, durch welche sich ein Abschnitt der Führungsstange hindurch erstreckt. Die Durchgangsöffnung ist mit einer metallischen Auskleidung versehen, welche die Führungsstange umgibt. Außerhalb des Schwimmerkörpers ist in die metallische Auskleidung eine Sicke eingeformt, mit deren Hilfe die Führungsstange und die metallische Auskleidung formschlüssig miteinander verbunden sind. Die metallische Auskleidung ist ihrerseits mit Hilfe geeigneter Verankerungsvorrichtungen im Schwimmerkörper befestigt. Das untere Ende der metallischen Auskleidung wird von einer Scheibe gebildet, welche eine Durchgangsöffnung aufweist, welche die Führungsstange umschließt. Zum Einpressen der vorstehend genannten Sicke ist ein spezielles Werkzeug erforderlich.

Der vorliegenden Erfindung liegt daher die Aufgabe zugrunde, einen Schwimmer bereitzustellen, dessen Zusammenbau ohne jedes Hilfsmittel auf einfache und kostengünstige Art und Weise bewerkstelligt werden kann.

Erfindungsgemäß wird diese Aufgabe durch den Gegenstand des Patentanspruchs 1 gelöst.

Bei der erfindungsgemäßen Lösung braucht der Schwimmerkörper nur über die Führungsstange gestülpt zu werden bzw. die Führungsstange in den Schwimmerkörper geschoben zu werden, ohne daß zusätzliches Werkzeug nötig ist. Wird die Führungsstange in Einführrichtung durch die aus Stahl bestehende Federscheibe in den Schwimmerkörper geschoben, so wird diese von der Federscheibe festgeklemmt und kann nicht mehr aus dem Schwimmerkörper gezogen werden. Gemäß einem bevorzugten Ausführungsbeispiel der vorliegenden Erfindung weist die Federscheibe eine mit Lamellen versehene Durchgangsöffnung auf. Die Durchgangsöffnung der Federscheibe weist einen kleineren Durchmesser als die Führungsstange auf. Beim Zusammenbau der Führungsstange mit dem Schwimmerkörper verkrallen sich die Lamellen der Federscheibe ausreichend fest an der Führungsstange, so daß die beiden Teile fest und unlösbar miteinander verbunden sind.

Es ist vorteilhaft, wenn die Führungsstange aus einem länglichen metallischen Teil besteht, der über den bei Gebrauch in die Schmelze tauchenden Teil seiner Länge einen Mantel aus einem feuerfesten Material aufweist, wobei die Federscheibe nach dem Zusammenbau mit dem länglichen metallischen Teil die unter Betriebsbedingungen sich nicht lösende Verbindung eingeht. Durch den Mantel wird der metallische Teil vor der Schmelze geschützt.

Gemäß einem vorteilhaften Ausführungsbeispiel der vorliegenden Erfindung weist der Schwimmerkörper eine Durchgangsöffnung auf, durch die die Führungsstange geschoben wird und in die die Federscheibe eingearbeitet ist, wobei ein erster Teil der Durchgangsöffnung, der an die Federscheibe angrenzt, einen Durchmesser aufweist, der dem Durchmesser des Mantels entspricht. Dabei umschließt zumindest ein Teil des ersten Teils der Durchgangsöffnung den Mantel. Dadurch, daß der Mantel in den ersten Teil der Durchgangsöffnung hineinragt, wird der metallische Teil der Führungsstange vor der Schlacke geschützt. Darüber hinaus kann ein zweiter Teil der Durchgangsöffnung, der von der gegenüberliegenden Seite an die Federscheibe angrenzt, einen Durchmesser aufweisen, der dem Durchmesser des länglichen metallischen Teils entspricht. Somit ergibt sich eine exakte und formschlüssige Verbindung zwischen dem Schwimmerkörper und der Führungsstange.

In vorteilhafter Weise ist der Schwimmerkörper halbkugelförmig ausgebildet.

Ein Ausführungsbeispiel der vorliegenden Erfindung wird anhand der nachfolgenden Figuren näher erläutert. Dabei zeigt
- Fig. 1: einen Längsschnitt durch eine Führungsstange eines erfindungsgemäßen Schwimmers;
- Fig. 2: einen Längsschnitt durch einen Schwimmerkörper des erfindungsgemäßen Schwimmers;
- Fig. 3: einen Querschnitt durch den Schwimmerkörper des erfindungsgemäßen Schwimmers;
- Fig. 4: einen zusammengebauten Schwimmer gemäß der vorliegenden Erfindung;
- Fig. 5a: eine Draufsicht auf eine Federscheibe;
- Fig. 5b: einen Schnitt entlang der Linie 1-1 in Fig. 5a.

Die Figuren 1 bis 5 zeigen ein bevorzugtes Ausführungsbeispiel der vorliegenden Erfindung. Der in Fig. 4 gezeigte, zusammengebaute Schwimmer besteht aus der in Fig. 1 gezeigten Führungsstange 3, 4 und dem in Fig. 2 gezeigten Schwimmerkörper 1. Der Schwimmerkörper 1 ist halbkugelförmig ausgebildet und weist im Zentrum eine Durchgangsöffnung 7a, 7b auf. Der Schwimmer hat eine bestimmte Dichte und schwimmt so gegen Ende eines Konverterabstiches zwischen Stahl und Schlacke und verhindert somit, daß Schlacke aus dem Konverter fließt. Wie aus Fig. 1 hervorgeht, besteht die Führungsstange aus einem metallischen Teil 3, der vorzugsweise über einen Teil seiner Länge einen schützenden Mantel 4 aufweist, der aus einem feuerfesten Material besteht.

In diesem Ausführungsbeispiel besteht die Durchgangsöffnung des Schwimmerkörpers 1 aus zwei Teilen 7a und 7b, die jeweils an die Federscheibe 2 angrenzen und durch diese getrennt sind. Der erste Teil 7a der Durchgangsöffnung 7 weist einen Durchmesser b auf, der dem Durchmesser a des Mantels der Führungsstange 4 entspricht. Der zweite Teil 7b der Durchgangsöffnung 7 weist einen Durchmesser c auf, der dem Durchmesser d des nicht ummantelten, metallischen Teils 3 entspricht. Der erste Teil 7a der Durchgangsöffnung 7 ist über die Öffnung 8 der Federscheibe 2 mit dem zweiten Teil der Durchgangsöffnung 7b verbunden. Der Durchmesser der Öffnung 8 der Federscheibe 2 ist kleiner als der Durchmesser b der Durchgangsöffnung 7a und kleiner als der Durchmesser d des metallischen Teils 3. In Figuren 5a und 5b ist eine bevorzugte Ausführungsform einer Federscheibe 2 gezeigt, die in dem Schwimmerkörper 1 eingebaut ist. Die Federscheibe 2 ist aus Federstahl gefertigt und, wie aus Fig. 5b hervorgeht, gekrümmt verformt, um eine bessere Federwirkung zu erzielen. Darüber hinaus weist die Federscheibe 2 mehrere radial nach innen gerichtete Lamellen 6 auf, die dazu dienen, daß die Federscheibe und die Führungsstange eine feste Verbindung miteinander bilden.

Beim Zusammenbau des Schwimmerkörpers 1 und der Führungsstange 3, 4 wird die Führungsstange mit dem nicht ummantelten, metallischen Teil 3 in Einführrichtung A zunächst durch den ersten Teil 7a der Durchgangsöffnung T des Schwimmerkörpers 1 und durch die Durchgangsöffnung 8 der Federscheibe 2 geschoben. Dabei verkrallen sich die Lamellen 6 der Federscheibe 2 ausreichend fest an dem metallischen Teil 3 der Führungsstange 3, 4. Es ergibt sich somit eine sich unter Betriebsbedingungen nicht lösende, formschlüssige Verbindung, wobei der Mantel 4 in dem ersten Teil 7a der Öffnung zu liegen kommt und der nicht ummantelte metallische Teil 3 der Führungsstange in dem zweiten Teil des Schwimmerkörpers 1. Bei diesem Ausführungsbeispiel stößt die Stirnfläche 4a des Mantels 4 an der Federscheibe 2 an.

Bei einem nicht gezeigten weiteren Ausführungsbeispiel ragt der Mantel 4 nur ein Stück in den ersten Teil der Durchgangsöffnung 7a hinein.

Die Anordnung der Durchgangsöffnungsteile 7a, 7b des Schwimmerkörpers 1, deren Größe und die Anordnung der Federscheibe sind selbstverständlich nicht auf dieses Ausführungsbeispiel beschränkt. Die Federscheibe kann beispielsweise auch am Anfang oder am Ende der Durchgangsöffnung des Schwimmerkörpers 1 angeordnet sein.

## Patentansprüche

1. Konverterverschlußschwimmer, der einen aus einem feuerfesten Werkstoff bestehenden Schwimmerkörper (1) mit einer Durchgangsöffnung (7) und eine in der Durchgangsöffnung (7) fixierbare Führungsstange (3, 4) aufweist, wobei eine aus Federstahl bestehende Federscheibe (2) in den Schwimmerkörper eingearbeitet ist, welche eine einen Abschnitt der Führungsstange (3, 4) umschließende Durchgangsöffnung (8) aufweist, **dadurch gekennzeichnet,** daß die Durchgangsöffnung (8) der Federscheibe (2) einen kleineren Durchmesser aufweist als der von der Durchgangsöffnung (7b) umschlossene Abschnitt der Führungsstange (3), so daß der Schwimmerkörper (1) von der Federscheibe in einer formschlüssigen Verbindung festgehalten wird.

2. Konverterverschlußschwimmer nach Anspruch 1, **dadurch gekennzeichnet,** daß die Federscheibe (2) eine mit Lamellen (6) versehene Durchgangsöffnung (8) aufweist.

3. Konverterverschlußschwimmer nach Anspruch 1 oder 2, **dadurch gekennzeichnet**, daß die Führungsstange (3, 4) aus einem länglichen, metallischen Bauteil (3) besteht, das über den bei Gebrauch in die Schmelze tauchenden Teil seiner Länge einen Mantel (4) aus einem feuerfesten Material aufweist.

4. Konverterverschlußschwimmer nach mindestens einem der Ansprüche 1 bis 3, **dadurch gekennzeichnet**, daß die Federscheibe (2) mit dem länglichen, metallischen Teil (3) eine formschlüssige Verbindung eingeht.

5. Konverterverschlußschwimmer nach Ansprüche 3 oder 4, **dadurch gekennzeichnet,** daß ein erster Teil (7a) der Durchgangsöffnung, der an die Federscheibe (2) angrenzt, einen Durchmesser (b) aufweist, der dem Durchmesser (a) des Mantels (4) entspricht.

6. Konverterverschlußschwimmer nach Anspruch 5, **dadurch gekennzeichnet**, daß zumindest ein Teil des ersten Teils (7a) der Durchgangsöffnung den Mantel (4) umschließt.

7. Konverterverschlußschwimmer nach Anspruch 6, **dadurch gekennzeichnet**, daß ein zweiter Teil (7b) der Durchgangsöffnung, der von der gegenüberliegenden Seite an die Federscheibe (2) angrenzt, einen Durchmesser aufweist, der dem Durchmesser des länglichen, metallischen Teils (3) entspricht.

8. Konverterverschlußschwimmer nach mindestens einem der vorhergehenden Ansprüche, **dadurch gekennzeichnet**, daß der Schwimmerkörper halbkugelförmig ausgebildet ist.

## Claims

1. Converter closing float, which comprises a float body (1) made of a refractory material having a through-opening (7) and a guide rod (3, 4) fixable in the through-opening (7), wherein a spring washer (2) made of spring steel is incorporated in the float body and has a through-opening (8) which encloses a portion of the guide rod (3, 4), **characterized in** that the through-opening (8) of the spring washer (2) has a smaller diameter than the portion of the guide rod (3) enclosed by the through-opening (7b) so that the float body (1) is held fast in a positive connection by the spring washer.

2. Converter closing float according to claim 1, **characterized in** that the spring washer (2) has a through-opening (8) provided with bars (6).

3. Converter closing float according to claim 1 or 2, **characterized in** that the guide rod (3, 4) comprises an elongate metal component (3) which, over the part of its length which during use dips into the cast, has an envelope (4) of a refractory material.

4. Converter closing float according to at least one of claims 1 to 3, **characterized in** that the spring washer (2) enters into a positive connection with the elongate metal part (3).

5. Converter closing float according to claim 3 or 4, **characterized in** that a first part (7a) of the through-opening adjoining the spring washer (2) has a diameter (b), which corresponds to the diameter (a) of the envelope (4).

6. Converter closing float according to claim 5, **characterized in** that at least part of the first part (7a) of the through-opening encloses the envelope (4).

7. Converter closing float according to claim 6, **characterized in** that a second part (7b) of the through-opening adjoining the opposite side of the spring washer (2) has a diameter, which corresponds to the diameter of the elongate metal part (3).

8. Converter closing float according to at least one of the preceding claims, **characterized in** that the float body is of a hemispherical design.

## Revendications

1. Flotteur pour fermeture de convertisseur comprenant un corps de flotteur (1) en un matériau réfractaire avec une ouverture de passage (7) et une barre conductrice (3, 4) pouvant être fixée dans l'ouverture de passage (7), une rondelle élastique (2) en acier à ressorts étant incorporée dans le corps de flotteur, laquelle rondelle élastique comporte une ouverture de passage (8) entourant une section de la barre conductrice (3, 4), caractérisé en ce que l'ouverture de passage (8) de la rondelle élastique (2) présente un diamètre plus petit que la section de la barre conductrice (3) entourée par l'ouverture de passage (7b) de sorte que le corps de flotteur (1) est maintenu par la rondelle élastique dans une liaison par complémentarité de formes.

2. Flotteur pour fermeture de convertisseur selon la revendication 1, caractérisé en ce que la rondelle élastique (2) comporte une ouverture de passage (8) pourvue de lamelles (6).

3. Flotteur pour fermeture de convertisseur selon la revendication 1 ou 2, caractérisé en ce que la barre conductrice (3, 4) est formée d'une pièce (3) métallique allongée qui, sur la partie de sa longueur plongeant dans la fonte pendant l'utilisation, comporte une enveloppe (4) en un matériau réfractaire.

4. Flotteur pour fermeture de convertisseur selon au moins une des revendications 1 à 3, caractérisé en ce que la rondelle élastique (2) est en liaison par complémentarité de formes avec la pièce (3) métallique allongée.

5. Flotteur pour fermeture de convertisseur selon la revendication 3 ou 4, caractérisé en ce qu'une première partie (7a) de l'ouverture de passage, qui est adjacente à la rondelle élastique (2), présente un diamètre (b) qui correspond au diamètre (a) de l'enveloppe (4).

6. Flotteur pour fermeture de convertisseur selon la revendication 5, caractérisé en ce qu'au moins un tronçon de la première partie (7a) de l'ouverture de passage entoure l'enveloppe (4).

7. Flotteur pour fermeture de convertisseur selon la revendication 6, caractérisé en ce qu'une seconde partie (7b) de l'ouverture de passage, qui est adjacente à la rondelle élastique (2) du côté opposé, présente un diamètre qui correspond au diamètre de la pièce (3) métallique allongée.

8. Flotteur pour fermeture de convertisseur selon au moins une des revendications précédentes, caractérisé en ce que le corps de flotteur est hémisphérique.
